# FASCICULE DE BREVET EUROPEEN

(11) **EP 0 574 874 B1**
(45) Date de publication et mention de la délivrance du brevet: **06.03.1996**
(21) Numéro de dépôt: 93109521.0
(22) Date de dépôt: 15.06.1993
(51) Int. Cl.: B31F 1/28, B05C 1/08

(54) **Dispositif de réglage de l'écart entre un cylindre applicateur de colle et un cylindre de passage d'une bande**
Vorrichtung zum Regeln des Abstands zwischen einem Klebestoffauftragszylinder und einem Bandzuführzylinder
Device for controlling the distance between a cylinder which applies glue and a cylinder by which a band is fed on

(30) Priorité: 19.06.1992 CH 1935/92
(43) Date de publication de la demande: 22.12.1993
(73) Titulaire: PETERS MASCHINENFABRIK GmbH, D-22525 Hamburg (DE)
(72) Inventeur: Buetikofer, Peter, D-2203 Horst-Holstein (DE); Hoffmann, Martin, D-2000 Tangstedt 2 (DE); Schulz, Jens, D-2000 Hambourg 50 (DE)
(74) Mandataire: Colomb, Claude

(56) Documents cités:
- EP-A- 0 024 029
- EP-A- 0 092 079
- EP-A- 0 179 395
- EP-A- 0 380 083
- FR-A- 2 487 733
- US-A- 4 267 008

## Description

La présente invention est relative à un dispositif de réglage de l'écart entre un cylindre applicateur de colle et un cylindre de passage d'une bande, notamment une bande de papier ou une bande de carton ondulé "simple face" pour une machine de fabrication de carton ondulé.

Dans la station dite "simple face" située en amont d'une machine de fabrication de carton, une première feuille de papier est ondulée par passage entre deux cylindres cannelés, un supérieur puis un inférieur. Un cylindre encolleur situé sensiblement à hauteur du cylindre cannelé inférieur dépose de la colle sur les crêtes du papier ondulé avant application d'un second papier de parement par un cylindre presseur situé sous le cylindre cannelé inférieur.

La qualité du carton simple face obtenue dépend grandement de la qualité de l'opération d'encollage pendant laquelle une quantité précise de colle doit être déposée tout le long de chaque crête du papier. Cette précision de la quantité de colle transférée dépend d'une part de la régularité et de l'exactitude de l'épaisseur du film de colle présent sur la périphérie du cylindre encolleur appartenant à une unité d'encollage. Ainsi, dans cette unité d'encollage, le cylindre encolleur passe, lors de sa rotation, d'abord par un réservoir de colle, puis en regard d'un cylindre doseur dont la position est telle qu'il refoule le surplus de colle pour ne laisser passer que le film de caractéristiques voulues.

Cette précision de la quantité de colle transférée dépend, bien évidemment, du réglage exact de l'écart entre ce rouleau applicateur et le cylindre inférieur cannelé, ce qui se traduit par la nécessité d'un réglage rigoureux de la position de l'unité d'encollage par rapport au bâti de la station "simple face" supportant les cylindres cannelés.

Afin de pouvoir régulièrement nettoyer l'unité d'encollage et les cylindres cannelés, il est courant d'équiper cette unité d'encollage de roulettes se déplaçant sur des rails afin de pouvoir l'extraire facilement par l'arrière de la station.

Un dispositif connu de réglage de l'écart entre le rouleau encolleur et le cylindre cannelé inférieur comprend alors deux butées coniques émergeant orthogonalement de la face interne de chaque paroi latérale du bâti, chaque butée conique pouvant être plus ou moins avancée ou reculée hors de la paroi. Ainsi, lorsque l'on pousse l'unité d'encollage dans la station jusqu'à ce qu'elle prenne appui sur les deux butées, sa position finale dépend de l'avance préréglée de ces butées, un retrait complet de ces butées donnant la position maximum en avant pour l'unité, donc l'écart minimum possible entre le rouleau encolleur et le cylindre cannelé. Toutefois, à l'usage, ce dispositif s'avère imparfait du fait de la présence fréquente de détritus et autres saletés sur les rails, ce qui réhausse de manière involontaire l'unité et rapproche trop le rouleau encolleur du cylindre cannelé inférieur, ou du fait du marquage par l'usure de ces rails ce qui, en provoquant un abaissement indésirable de l'unité, écarte trop le rouleau encolleur du cylindre cannelé. Dans le premier cas, les crêtes de papier ondulé sont quelque peu écrasées et la colle se retrouve de part et d'autre des crêtes, alors que dans la situation inverse, on obtient une insuffisance, voire une absence de dépôt de colle.

Le but de la présente invention est un dispositif de réglage de l'écart entre un rouleau applicateur de colle et un cylindre de passage de bande qui soit plus précis, notamment en étant d'abord pratiquement insensible à la présence de détritus ou de poussières, tout en permettant ensuite des réglages fins différents entre le côté droit et gauche du rouleau, et en facilitant également l'ajustement en cours d'opération. Ce dispositif doit de plus être d'une maintenance simplifiée notamment de part sa conception et de part la disposition de ses organes principaux.

Ces buts sont réalisés du fait qu'il comprend un arbre, disposé transversalement dans le bâti, sur lequel est accrochée l'unité d'encollage, ledit arbre étant placé parallèlement au cylindre applicateur; des moyens pour lever l'unité d'encollage, en rotation autour de l'arbre, de façon à provoquer un rapprochement du cylindre applicateur vers le cylindre de passage de la bande, et au moins une came, montée dans le bâti, contre laquelle vient prendre appui une butée de l'unité d'encollage, l'orientation ajustable de cette came marquant la limite de l'élévation de cette unité d'encollage, la butée et la came pouvant indifféremment être montées soit dans le bâti soit dans l'unité d'encollage.

Ainsi, l'unité d'encollage est entièrement prise en charge entre l'arbre et les moyens de levage et devient donc totalement indépendante des conditions initiales de support sur le socle du bâti. De plus, la position finale de cette unité est bloquée aussi bien horizontalement par l'arbre, que verticalement par la position de la came. De plus, il est toujours possible de modifier aisément en cours d'opération l'orientation de la came et l'action des moyens de levage pour réajuster la position de cette unité d'encollage, donc la position finale du rouleau applicateur.

Avantageusement, la structure de l'unité d'encollage comprend deux plaques latérales rigides tenues verticalement et parallèlement par des traverses autorisant un certain mouvement de torsion de cette unité d'encollage le long d'un axe théorique parallèle au cylindre encolleur. On peut alors prévoir deux dispositifs de réglage distincts : un droit et un gauche, ce qui permet alors de compenser un léger travers initial du cylindre cannelé en imposant un travers de compensation au rouleau d'encollage.

De préférence alors, l'arbre est matérialisé par deux pivots montés en vis-à-vis dans la partie inférieure des plaques latérales du bâti de la machine, chaque plaque latérale de l'unité d'encollage présentant, à son extrémité inférieure avant, un crochet orienté vers le bas de l'unité d'encollage et engagé sur le pivot correspondant. Utilement, la partie orientée vers le bas d'un crochet a une forme en V.

Les moyens de levage de l'unité d'encollage comprennent alors, de préférence, une paire d'actuateurs disposés, dans le bâti de la machine, à l'emplacement d'un point de levage situé sensiblement à l'extrémité inférieure arrière de chaque plaque latérale de cette unité d'encollage. Par cet agencement, ces moyens de levage supportent au moins la moitié du poids de l'unité, ce qui permet de mieux contrôler leur incidence sur la position finale.

Avantageusement, l'unité d'encollage comprend une paire de butées extérieures situées dans la partie médiane inférieure de chaque plaque latérale, et le bâti est muni en correspondance de cames comprenant un cylindre monté excentré sur un axe traversant ce bâti, cet axe pouvant être actionné en rotation depuis l'extérieur du bâti. Utilement, l'axe de la came est relié à l'extérieur du bâti à une première extrémité d'un bras dont l'autre extrémité est actionnée par un actuateur. Cette forme de réalisation de la came au moyen d'un cylindre monté excentré sur un axe permet des réglages très fins, notamment si cet axe peut être tourné très faiblement grâce à l'amplification d'un levier.

Lorsque ce dispositif est appliqué à une unité d'encollage montée sur rails par des roulettes, il est utile que les pivots présentent une section transversale en forme de segments circulaires, chaque pivot pouvant être tourné par un actuateur pour orienter une portion plane vers le haut de l'unité d'encollage de telle sorte à libérer les crochets pour une translation de cette unité le long des rails hors de la station.

L'invention sera mieux comprise à l'étude d'un mode de réalisation pris à titre d'exemple nullement limitatif et décrit par les figues suivantes :
- la figure 1 est une vue schématique de côté d'une station simple face avec son unité d'encollage en position hors service, et
- la figure 2 est une vue schématique en coupe partielle longitudinale de la station simple face de la figure 1 avec son unité d'encollage en position de fonctionnement.

Sur les figures 1 et 2, est illustrée une station simple face 1 dans laquelle une première feuille de papier 5 arrivant par le haut est ondulée par passage entre un cylindre cannelé supérieur 10 et un cylindre cannelé inférieur 12, en la partie inférieure duquel elle reçoit une couche de colle sur ses crêtes, la colle étant délivrée par un rouleau encolleur 26 avant qu'un papier de parement 7 ne lui soit appliquée par un cylindre presseur inférieur 14. Ces cylindres sont montés à l'intérieur d'un bâti 3 comportant deux parois latérales droite et gauche 4.

L'unité d'encollage 20 comprend un réservoir de colle 21 dans lequel barbote le rouleau encolleur 26. Un rouleau doseur 28 est positionné proche de ce rouleau encolleur 26 avec un écart prédéterminé ajustable à tout moment. Ainsi, lorsque ce rouleau encolleur tourne dans le sens inverse des aiguilles d'une montre, il prélève de la colle du réservoir 21 dont l'excédent est refoulé par le rouleau doseur 28 de telle sorte que n'apparaisse sur sa périphérie supérieure qu'un film de colle homogène et d'épaisseur constante.

Dans ce mode de réalisation, la structure de l'unité d'encollage 20 comprend deux plaques latérales rigides 22 maintenues verticalement et parallèlement entre elles par trois traverses horizontales 24. Les plaques latérales 22 sont chacune montées sur des roulettes avant 32 et arrière 34 afin de pouvoir être déplacées sur des rails 8 dont les extrémités arrière sont portées par une porte mobile 6 et les extrémités avant sont prévues pour coulisser sur la base du bâti 3. Comme illustré sur la figure 1, il est donc possible à tout moment de sortir la porte mobile 6 hors du bâti 3, puis de faire rouler cette unité d'encollage 20 en arrière pour réparation, nettoyage et maintenance, et également atteindre par l'arrière les cylindres 10, 12 et 14 pour des opérations similaires.

Selon l'invention, deux pivots de référence 40 sont montés en vis-à-vis chacun dans la partie inférieure avant de la face interne de la paroi latérale 4, pratiquement à la verticale du cylindre cannelé 12. Comme on peut mieux l'observer sur la figure 2, chaque pivot présente en coupe transversale une forme de segment circulaire, en d'autres termes, une section circulaire dans laquelle on a ménagé par la suite un plat. La hauteur de ce segment circulaire est comprise entre la moitié et les trois-quarts du diamètre initial. Ces pivots 40 sont chacun reliés dans leur prolongement à un actuateur rotatif 41 permettant, lorsque nécessaire, d'orienter la portion plane vers le bas ou vers le haut. En correspondance, l'extrémité frontale de chaque plaque latérale 22 présente un crochet 30 renforcé. La face inférieure 31 de ces crochets prévus pour venir s'enclencher par-dessus les pivots 40 a de préférence une forme en V orientée vers le bas pour minimiser les effets de l'usure.

Le dispositif de réglage selon l'invention comprend ensuite deux cames 42 disposées également dans la partie inférieure mais sensiblement au milieu de chaque face interne des parois latérales 4 du bâti 3. Comme on peut mieux l'observer sur la figure 2, une came 42 est en fait réalisée sous la forme d'un cylindre émergeant perpendiculairement de la paroi latérale 4 et monté de manière excentrée sur un axe traversant cette paroi 4. Comme illustré sur la figure 1, l'extrémité extérieure de ce cylindre est reliée à l'une des extrémités d'un bras de levier 43 dont l'autre extrémité est reliée par une tige de renvoi 44 à un actuateur 45. Ainsi, en montant ou descendant le bras de levier 43, on peut appliquer une orientation angulaire très précise à la came 42. Par ailleurs, chaque plaque latérale rigide 22 de l'encolleuse 20 présente, en sa partie médiane inférieure, une butée 35 saillante.

Le dispositif de réglage selon l'invention comprend enfin une paire de vérins hydrauliques 47 à action verticale logée dans la base du bâti 3, chacun proche d'une paroi latérale 4 du bâti 3 et vers l'arrière proche de la porte mobile 6, en fait en une position correspondante à celle d'une paire de points de levage 36 appartenant à la partie inférieure arrière de chaque plaque latérale 22 de l'unité d'encollage 20 lorsque celle-ci est en position de travail.

Ce dispositif de réglage décrit précédemment fonctionne de la manière suivante. La partie plane du pivot 40 est initialement orientée vers le haut afin de permettre d'insérer la station d'encollage 20 à l'intérieur du bâti 3 jusqu'à ce que le crochet 30 passe au-dessus de ce pivot 40. On actionne alors l'actuateur rotatif 41 pour orienter la partie plane de ce pivot 40 vers le bas, ce qui enclenche la partie circulaire dans le crochet 30 et empêche ainsi tout mouvement ultérieur de l'encolleuse 20 en translation le long des rails 8. Les cames 42 étant préalablement mises en position voulue, on actionne alors la paire de vérins 47 qui soulèvent chacun la plaque latérale 22 en correspondance jusqu'à ce que les butées 35 viennent prendre appui contre les cames 42. On est ainsi passé d'une première position 50, dans laquelle les roulettes arrière 33 reposent sur les rails et où le rouleau encolleur 26 est dégagé, à une seconde position de travail 52 dans laquelle les roulettes 32 et 33 sont sorties des rails 8 et dans laquelle le rouleau encolleur 26 se retrouve maintenant proche du cylindre cannelé inférieur 12 avec un écart très précis.

Comme on peut le constater, l'unité d'encollage 20 est maintenant bloquée contre tout mouvement d'avant en arrière par accrochage sur les pivots 40 et contre tout mouvement vertical par l'action des vérins 47, donc des butées 35 contre les cames 42. En d'autres termes, on utilise la rigidité dans le plan vertical des plaques latérales 22 pour répercuter des réglages fins effectués au bas de l'unité jusqu'au rouleau encolleur 26. De plus, dans ce mode de réalisation, le dédoublement des organes au niveau de chaque plaque latérale 22 permet, dans une certaine mesure, de les régler séparément permettant, si nécessaire, de régler un côté légèrement plus haut que l'autre pour compenser un travers du cylindre cannelé inférieur 12 et ce grâce à la légère flexibilité en torsion des traverses 24. Il est par ailleurs à noter que les actuateurs 41 et 45 ont pu être disposés sur les faces externes des parois latérales 4 du bâti 3, de telle sorte qu'ils ne soient pas soumis aux contraintes de température régnant dans cette station lors de son opération, et surtout permettant d'y avoir un accès aisé notamment si l'on souhaite modifier l'un des réglages.

Bien qu'illustré ici dans une utilisation à l'intérieur d'une station simple face, ce dispositif de réglage de l'écart entre un rouleau encolleur et un rouleau de passage d'une bande par levée de l'ensemble de l'unité d'encollage peut également s'appliquer avec quelques modifications dans la station d'encollage située en amont de la station dite "double face" dans laquelle plusieurs papiers ondulés sont assemblés avec une feuille de parement pour réaliser un carton ondulé double ou triple face. De nombreuses améliorations peuvent être apportées à ce dispositif dans le cadre de l'invention.

## Revendications

1. Dispositif de réglage de l'écart entre un cylindre applicateur (26) de colle et un cylindre de passage (12) d'une bande, notamment une bande de papier (5) ou une bande de carton ondulé "simple face", pour une machine de fabrication de carton ondulé, ce dispositif étant installé dans un bâti (3) de la machine, la bande de papier ou de carton ondulé "simple face" (5) passant partiellement autour du cylindre de passage (12), tout en étant encollée par le cylindre applicateur (26) de colle, ce rouleau appartenant à une unité d'encollage (20) délivrant un film de colle sensiblement uniforme sur ce rouleau applicateur (26), caractérisé en ce qu'il comprend : un arbre, disposé transversalement dans le bâti (3), sur lequel est accrochée l'unité d'encollage (20), ledit arbre étant placé parallèlement au cylindre applicateur (26); des moyens (47,36) pour lever l'unité d'encollage, en rotation autour de l'arbre (40), de façon à provoquer un rapprochement du cylindre applicateur (26) vers le cylindre de passage (12) de la bande; et au moins une came (42), montée dans le bâti (3), contre laquelle vient prendre appui une butée (35) de l'unité d'encollage (20), l'orientation ajustable de cette came marquant la limite de l'élévation de cette unité d'encollage (20), la butée (35) et la came (42) pouvant indifféremment être montées soit dans le bâti (3) soit dans l'unité d'encollage (20).

2. Dispositif selon la revendication 1, caractérisé en ce que la structure de l'unité d'encollage (20) comprend deux plaques latérales (22) rigides tenues verticalement et parallèlement par des traverses (24) autorisant un certain mouvement de torsion de cette unité d'encollage (20) le long d'un axe théorique parallèle au cylindre encolleur (26).

3. Dispositif selon la revendication 1, caractérisé en ce que l'arbre est matérialisé par deux pivots (40) montés en vis-à-vis dans la partie inférieure des plaques latérales (4) du bâti (3) de la machine, chaque plaque latérale (22) de l'unité d'encollage (20) présentant, à son extrémité inférieure avant, un crochet (30) orienté vers le bas de l'unité d'encollage (20) et engagé sur le pivot (40) correspondant.

4. Dispositif selon la revendication 3, caractérisé en ce que la partie orientée vers le bas d'un crochet (30) a une forme en V.

5. Dispositif selon la revendication 3, caractérisé en ce que les pivots (40) présentent en section transversale une forme de segment circulaire, chaque pivot (40) pouvant être déplacé angulairement par un actuateur (41) pour orienter une portion plane vers le haut de l'unité d'encollage (20) de telle sorte à libérer les crochets (30) pour une translation de cette unité d'encollage (20) le long de rails (8).

6. Dispositif selon la revendication 1, caractérisé en ce que les moyens de levage de l'unité d'encollage (20) comprennent une paire d'actuateurs (47) disposés, dans le bâti (3) de la machine, à l'emplacement d'un point de levage (36) de façon à agir sur l'extrémité inférieure arrière de chaque plaque latérale (22) de cette unité d'encollage (20).

7. Dispositif selon la revendication 1, caractérisé en ce que l'unité d'encollage (20) comprend une paire de butées (35) extérieures situées dans la partie médiane inférieure de chaque plaque latérale (22), et en ce que le bâti (3) est muni en correspondance de cames (42) comprenant un cylindre monté excentré sur un axe traversant ce bâti (3), cet axe pouvant être actionné en rotation depuis l'extérieur du bâti (3).

8. Dispositif selon la revendication 7, caractérisé en ce que l'axe de la came (42) est relié, à l'extérieur du bâti (3), à une première extrémité d'un bras (43) dont l'autre extrémité est actionné par un actuateur (45).

## Claims

1. Device for the adjustment of the distance between a glue application roll (26) and a web leading roll (12) for webs of paper (5) or of "single face" corrugated cardboard, located in a corrugating machine and installed in a frame (3) of the machine, the web of paper or of "single face" corrugated cardboard (5) passing partially around the roll (12) at the same time as being provided with glue by the glue applicating roll (26) which belongs to a gluing unit (20) that delivers an almost uniform layer of glue onto this glue applicating roll (26), characterized by the fact that it comprises a shaft arranged crosswise to the frame (3), on which the gluing unit is attached, the said shaft being placed parallelly to the glue applicating roll (26), means (47, 36) for lifting the gluing unit rotarily around the shaft so that the glue applicating roll (26) will get closer to the web leading roll (12), and at least one cam (42) fitted in the frame and against which a stop (35) of the gluing unit will rest, the adjustable orientation of this cam determining the limit of the elevation of this gluing unit (20), the stop (35) and the cam (42) being indifferently fittable in the frame (3) or in the gluing unit (20).

2. Device according to claim 1, characterized by the fact that the structure of the gluing unit (20) comprises two lateral rigid plates (22) held vertical and parallel by means of crossbars (24) that allow a certain torsion movement of this gluing unit (20) along a theoretical axis parallel to the glue applicating roll (26).

3. Device according to claim 1, characterized by the fact that the shaft consists of two pivots (40) fitted opposite one another in the lower part of the lateral walls (4) of the machine frame (3), every lateral plate (22) of the gluing unit (20) having, at its lower front end, a hook (30) orientated towards the bottom of the gluing unit (20) and engaging on the corresponding pivot (40).

4. Device according to claim 3, characterized by the fact that the downward-orientated part of a hook (30) has a V-shape.

5. Device according to claim 3, characterized by the fact that the pivots (40) have a cross section in the shame of circular segments, every pivot (40) being angularly shiftable by means of an actuator (41) in order to orientate a plane portion towards the summet of the gluing unit (20) in order to free the hooks (30) by means of a translation of this unit (20) along the rails (8).

6. Device according to claim 1, characterized by the fact that the lifting means of the gluing unit (20) comprise a pair of actuators (47) arranged in the frame (3) of the machine on the spot of a lifing point (36) in order to act on the lower rear end of every lateral plate (22) of this gluing unit (20).

7. Device according to claim 1, characterized by the fact that the gluing unit (20) comprises a pair of outer stops (35) situated in the lower median part of every lateral plate (22) and by the fact that the frame (3) is provided with corresponding cams (42) comprising a cylinder fitted eccentrically on an axle intercrossing the said frame (3), this axle being rotatable from outside the frame.

8. Device according to claim 7, characterized by the fact that the axle of the cam (42) is connected outside the frame (3) to the first end of an arm (43) whose other end is activated by an actuator (45).

## Patentansprüche

1. Vorrichtung zum Einstellen des Abstands zwischen einem Zylinder (26) zum Auftragen von Klebstoff und einem Zylinder (12) zum Zuführen eines Streifens, insbesondere eines Papierstreifens (5) oder eines Streifens "einseitiger" Wellpappe, für eine Maschine zur Wellpappe-Herstellung, wobei diese Vorrichtung in einen Rahmen (3) der Maschine eingebaut ist, wobei der Papier- oder "einseitige" Wellpappestreifen (5) teilweise um den Führungszylinder (12) herum verläuft und dabei von dem Klebstoffautragszylinder (26) mit Klebstoff versehen wird, wobei diese Walze einer Klebstoffautragseinheit (20) angehört, welche einen im wesentlichen gleichmässigen Klebstoff-Film auf diese Auftragswalze (26) aufbringt, **dadurch gekennzeichnet,** dass sie umfasst: eine quer in dem Rahmen (3) angeordnete Achse, an der die Klebstoffauftragseinheit (20) befestigt ist, wobei die Achse parallel zu dem Auftragszylinder (26) angeordnet ist; Mittel (47, 36) zum Anheben der Klebstoffauftragseinheit unter Drehung um die Achse (40), um eine Annäherung des Auftragszylinders (26) an den Zylinder (12) zum Zuführen des Streifens hervorzurufen; und wenigstens einen in dem Rahmen (3) angebrachten Nocken (42), gegen welchen ein Anschlag (35) der Klebstoffauftragseinheit (20) zur Anlage kommt, wobei die einstellbare Ausrichtung dieses Nockens die Grenze der Hebebewegung dieser Klebstoffauftragseinheit (20) markiert, wobei der Anschlag (35) und der Nocken (42) entweder in dem Rahmen (3) oder in der Klebstoffauftragseinheit (20) angebracht sein können.

2. Vorrichtung nach Anspruch 1, **dadurch gekennzeichnet,** dass der Aufbau der Klebstoffauftragseinheit (20) zwei starre Seitenplatten (22) umfasst, die von den Querstreben (24) vertikal und zueinander parallel gehalten sind, wobei diese Querstreben eine gewisse Torsionsbewegung dieser Klebstoffauftragseinheit (20) längs einer zum Klebstoffauftragszylinder (26) parallel verlaufenden theoretischen Linie zulassen.

3. Vorrichtung nach Anspruch 1, **dadurch gekennzeichnet,** dass die Achse von zwei Schwenkzapfen (40) gebildet ist, welche in dem unteren Teil der Seitenplatten (4) des Rahmens (3) der Maschine einander gegenüberliegend angebracht sind, wobei jede Seitenplatte (22) der Klebstoffauftragseinheit (20) an ihrem vorderen unteren Ende einen Haken (30) aufweist, der bezüglich der Klebstoffauftragseinheit (20) nach unten weist und mit dem entsprechenden Schwenkzapfen (40) in Eingriff steht,

4. Vorrichtung nach Anspruch 3, **dadurch gekennzeichnet,** dass der nach unten weisende Teil eines Hakens (30) V-förmig ist.

5. Vorrichtung nach Anspruch 3, **dadurch gekennzeichnet,** dass die Schwenkzapfen (40) im Querschnitt Kreissegment-förmig sind, wobei jeder Schwenkzapfen (40) mittels eines Stellelements (41) winkelverlagerbar ist, um einen ebenen Abschnitt bzgl. der Klebstoffauftragseinheit (20) derart nach oben auszurichten, dass er die Haken (30) für eine Verlagerung dieser Klebstoffauftragseinheit (20) längs Schienen (8) freigibt.

6. Vorrichtung nach Anspruch 1, **dadurch gekennzeichnet,** dass die Mittel zum Heben der Klebstoffauftragseinheit (20) ein Paar Stellelemente (47) umfassen, welche in dem Rahmen (3) der Maschine am Ort eines Hebepunktes (36) angeordnet sind, so dass sie auf das untere hintere Ende jeder Seitenplatte (22) dieser Klebstoffauftragseinheit (20) einwirken.

7. Vorrichtung nach Anspruch 1, **dadurch gekennzeichnet,** dass die Klebstoffauftragseinheit (20) ein Paar äussere Anschläge (35) umfasst, die in dem unteren Mittelabschnitt jeder Seitenplatte (22) angeordnet sind, und dass der Rahmen (3) entsprechend mit Nocken (42) versehen ist, welche einen Zylinder umfassen, der auf einer diesen Rahmen (3) durchsetzenden Achse exzentrisch angebracht ist, wobei diese Achse von ausserhalb des Rahmens drehbetätigbar ist.

8. Vorrichtung nach Anspruch 7, **dadurch gekennzeichnet,** dass die Achse des Nockens (42) ausserhalb des Rahmens (3) mit einem ersten Ende eines Schenkels (43) verbunden ist, dessen anderes Ende von einem Stellelement (45) betätigt ist.
